# EUROPÄISCHE PATENTSCHRIFT

(11) **EP 2 166 181 B1**
(45) Veröffentlichungstag und Bekanntmachung des Hinweises auf die Patenterteilung: **27.04.2016**
(21) Anmeldenummer: 09011975.1
(22) Anmeldetag: 21.09.2009
(51) Int. Cl.: E05B 77/26, E05B 77/28, E05B 77/30, E05B 81/06, E05B 81/16, E05B 81/34, E05B 81/62

(54) **Steuerantrieb für ein Kraftfahrzeugschloss**
Control drive for a vehicle lock
Entraînement de commande pour une serrure de véhicule automobile

(30) Priorität: 21.09.2008 DE 202008012536 U
(43) Veröffentlichungstag der Anmeldung: 24.03.2010
(73) Patentinhaber: Brose Schliesssysteme GmbH & Co. KG, 42369 Wuppertal (DE)
(72) Erfinder: Brose, Simon, 45525 Hattingen (DE); Joschko, Roman, 41539 Dormagen (DE)
(74) Vertreter: Gottschald, Jan

(56) Entgegenhaltungen:
- DE-A1- 10 258 645
- DE-A1- 19 963 127
- DE-A1-102005 052 190
- US-A1- 2002 063 430
- US-A1- 2008 073 915

## Beschreibung

Die Erfindung betrifft einen Steuerantrieb für ein Kraftfahrzeugschloß gemäß dem Oberbegriff von Anspruch 1.

Der in Rede stehende Steuerantrieb ist einem Kraftfahrzeugschloß zugeordnet, das Anwendung bei allen Arten von Verschlußelementen eines Kraftfahrzeugs findet. Dazu gehören insbesondere Seitentüren, Hecktüren, Heckklappen, Heckdeckel oder Motorhauben. Diese Verschlußelemente können grundsätzlich auch nach Art von Schiebetüren ausgestaltet sein.

Der bekannte Steuerantrieb (DE 102 58 645 A1), von dem die Erfindung ausgeht, ist einem Kraftfahrzeugschloß mit den Schließelementen Schloßfalle und Sperrklinke zugeordnet. Die Schloßfalle ist in üblicher Weise in eine Offenstellung, in eine Hauptschließstellung und in eine Vorschließstellung bringbar. Dabei kommt der Sperrklinke die Aufgabe zu, die Schloßfalle in den beiden Schließstellungen zu halten. Zur Freigabe der Schloßfalle läßt sich die Sperrklinke manuell ausheben.

Bei dem obigen Kraftfahrzeugschloß ist das manuelle Ausheben der Sperrklinke im Rahmen der Realisierung einer mechanischen Redundanz vorgesehen. Dies bedeutet, daß die Sperrklinke im Normalfall motorisch ausgehoben wird, und nur im Notfall, beispielsweise bei Stromausfall, manuell ausgehoben wird.

Dem obigen Kraftfahrzeugschloß ist ferner eine Schloßmechanik zugeordnet, die in verschiedene Funktionszustände geschaltet werden kann. Dabei handelt es sich um die Funktionszustände "Entriegelt", "Verriegelt", "Diebstahlgesichert" und "Kindergesichert". Im Funktionszustand "Entriegelt" kann durch Betätigung des Türinnengriffs und des Türaußengriffs die zugeordnete Kraftfahrzeugtür geöffnet werden. In dem Funktionszustand "Verriegelt" kann von außen nicht geöffnet werden, wohl aber von innen, im Funktionszustand "Diebstahlgesichert" kann weder von außen noch von innen geöffnet werden. Im Funktionszustand "Kindergesichert" kann von außen geöffnet werden, jedoch nicht von innen.

Zur Realisierung der obigen Funktionszustände ist die Schloßmechanik mit einem in entsprechende Funktionsstellungen verstellbaren Funktionselement ausgestattet. Der Steuerantrieb dient der Verstellung dieses Funktionselements. Der bekannte Steuerantrieb weist ein motorisch um eine Schwenkachse schwenkbares Stellelement auf, das in entsprechende Steuerstellungen bringbar ist. Dabei ist das Stellelement jedenfalls in die hinsichtlich einer Schwenkbewegung des Stellelements hintereinander liegenden Stellungen Ausgangsstellung, Mittelstellung und Auslenkstellung bringbar.
Zum Anfahren der Mittelstellung im Blockbetrieb ist ein motorisch um eine Schwenkachse schwenkbares Blockierelement vorgesehen. Die Mittelstellung ist hier dem Funktionszustand "Kindergesichert" zugeordnet. Nachteilig bei dem bekannten Steuerantrieb ist die Tatsache, daß die Mittelstellung, die hier dem Funktionszustand "Kindergesichert" entspricht, ausschließlich aus der Ausgangsstellung heraus, die dem Funktionszustand "Entriegelt" entspricht, angefahren werden kann. Dieses Betriebsverhalten des Steuerantriebs kann im Hinblick auf die Ansteuerung der dem Steuerantrieb zugeordneten Antriebskomponenten problematisch sein.
Ein weiterer bekannter Steuerantrieb (US 2008/0073915 A1) ist mit einem Stellelement ausgestattet, das einerseits auf einen Zentralverriegelungshebel und andererseits auf ein Schnellentriegelungselement wirkt. Die Verstellungen des Stellelements und des Schnellentriegelungselements sind jeweils durch Endanschläge begrenzt. Ähnliches zeigt die DE 199 63 127 A1.
Der Erfindung liegt das Problem zugrunde, den bekannten Steuerantrieb so auszugestalten und weiterzubilden, daß sein Betriebsverhalten optimiert wird.
Das obige Problem wird bei einem Steuerantrieb gemäß dem Oberbegriff von Anspruch 1 durch die Merkmale des kennzeichnenden Teils von Anspruch 1 gelöst.
Wesentlich ist zunächst die Überlegung, daß das Stellelement mittels des Blockierelements nicht nur in der Mittelstellung, sondern auch in der Auslenkstellung blockierbar ist. Damit kommt das Blockierelement nicht nur in der Mittelstellung, sondern auch in der Auslenkstellung blockierend in Eingriff mit dem Stellelement.
Die vorschlagsgemäße Lösung eröffnet neue Freiheitsgrade bei der Auslegung des Steuerantriebs.

Bei der besonders bevorzugten Ausgestaltung gemäß Anspruch 2 wird die vorschlagsgemäße Lösung dafür genutzt, auf einfache Weise die motorische Verstellung des Stellelements aus der Auslenkstellung heraus in die Mittelstellung zu realisieren. Dabei ist es vorgesehen, daß eine Verstellung des Blockierelements von der Auslenk-Blockierstellung in die Mittel-Blockierstellung eine Verstellung des Stellelements von der Auslenkstellung in die Mittelstellung bewirkt.

Dies läßt sich nach der weiter bevorzugten Ausgestaltung gemäß Anspruch 4 konstruktiv einfach dadurch realisieren, daß das Stellelement eine in bezogen auf die Stellelementachse radialer Richtung offene, maulartige Ausformung aufweist, in die das Blockierelement beim Anfahren der Auslenkstellung hineinläuft und mit der das Blockierelement beim Erreichen der Auslenkstellung in blockierenden Eingriff kommt.

Bei der Verstellung des Blockierelements von der Auslenk-Blockierstellung in die Mittel-Blockierstellung dreht sich das Blockierelement gemäß Anspruch 5 aus der maulartigen Ausformung heraus und verstellt dabei das Stellelement in obiger Weise in die Mittelstellung.

Bei der bevorzugten Ausgestaltung gemäß Anspruch 10 ist das Stellelement als Steuerwelle ausgestaltet. Eine solche Ausgestaltung ist Gegenstand der deutschen Patentanmeldung 10 2008 018 500.0, die auf die Anmelderin zurückgeht und die hiermit in vollem Umfange zum Gegenstand dieser Anmeldung gemacht wird.

Bei der besonders bevorzugten Ausgestaltung gemäß Anspruch 12 ist ein Elektrokomponententräger zur Aufnahme der motorischen Komponenten des Steuerantriebs vorgesehen, der gegenüber dem Kraftfahrzeugschloß im übrigen bis auf für mechanische Antriebsverbindungen, insbesondere für den Antrieb des Stellelements, notwendige Durchbrechungen gekapselt ist. Mit dem Begriff "gekapselt" ist vorliegend lediglich ein erster Schutz gegen Wasser- und Staubeintritt gemeint. Eine Abdichtung ist zwar vorteilhaft, aber nicht notwendigerweise vorgesehen.

Im folgenden wird die Erfindung anhand von Ausführungsbeispielen näher erläutert. In der Zeichnung zeigt
- Fig. 1: ein Kraftfahrzeugschloß mit einem vorschlagsgemäßen Steuerantrieb mit den für die Erläuterung der Erfindung wesentlichen Komponenten in einer Draufsicht im Funktionszustand "Verriegelt",
- Fig. 2: das Kraftfahrzeugschloß gemäß Fig. 1 in einer perspektivischen Darstellung im Funktionszustand "Entriegelt",
- Fig. 3: das Kraftfahrzeugschloß gemäß Fig. 2 im Funktionszustand "Verriegelt",
- Fig. 4: das Kraftfahrzeugschloß gemäß Fig. 2 im Funktionszustand "Diebstahlgesichert",
- Fig. 5: ein Kraftfahrzeugschloß mit einem weiteren vorschlagsgemäßen Steuerantrieb ohne Deckel des Elektrokomponententrägers in einer Draufsicht,
- Fig. 6: das Kraftfahrzeugschloß gemäß Fig. 5 mit montiertem Deckel des Elektrokomponententrägers in einer Draufsicht und
- Fig. 7: das Kraftfahrzeugschloß gemäß Fig. 5 ohne Deckel des Elektrokomponententrägers in einer perspektivischen Ansicht.

Es darf vorab darauf hingewiesen werden, daß in der Zeichnung nur die Komponenten des vorschlagsgemäßen Steuerantriebs bzw. des zugeordneten Kraftfahrzeugschlosses dargestellt sind, die für die Erläuterung der Lehre notwendig sind. Entsprechend ist der Außenbetätigungshebel in Fig. 1 nicht dargestellt.

Ferner darf darauf hingewiesen werden, daß das in den Fig. 1 bis 4 dargestellte Kraftfahrzeugschloß demselben Funktionsprinzip folgt wie das in den Fig. 5 bis 7 dargestellte Kraftfahrzeugschloß. Letztlich handelt es sich bei dem in den Fig. 5 bis 7 dargestellten Kraftfahrzeugschloß um eine auskonstruierte Variante des in den Fig. 1 bis 4 nur rudimentär dargestellten Kraftfahrzeugschlosses.

Die in der Zeichnung dargestellten Kraftfahrzeugschlösser sind jeweils mit den üblichen Schließelementen Schloßfalle 1 und Sperrklinke 2 sowie mit einer Schloßmechanik 3 ausgestattet.

Die Schloßmechanik 3 ist in die üblichen Funktionszustände "Entriegelt", "Verriegelt", "Diebstahlgesichert" und "Kindergesichert" bringbar. Denkbar ist es natürlich, daß die Schloßmechanik 3 nur in die Funktionszustände "Entriegelt" und "Verriegelt" bringbar ist. Dabei erfolgt die Verstellung der Schloßmechanik 3 mittels des Steuerantriebs.

Der Steuerantrieb weist ein um eine Schwenkachse 4 schwenkbares Stellelement 5 auf, das in entsprechende Steuerstellungen bringbar ist. Jede Steuerstellung des Stellelements 5 entspricht einem Funktionszustand der Schloßmechanik 3.

Das Stellelement 5 ist in eine Ausgangsstellung, in eine Mittelstellung und in eine Auslenkstellung bringbar, wobei bezogen auf eine Schwenkbewegung die Mittelstellung zwischen der Ausgangsstellung und der Auslenkstellung gelegen ist. Um ein Anfahren von Steuerstellungen im Blockbetrieb zu ermöglichen, ist ein motorisch um eine Schwenkachse 6 schwenkbares Blockierelement 7 vorgesehen.

Das Stellelement 5 läßt sich ausgehend von der Ausgangsstellung (Fig. 2) mittels des Blockierelements 7 in der Mittelstellung (Fig. 3) und der Auslenkstellung (Fig. 4) blockieren. Hierfür ist das Blockierelement 7 entsprechend in eine Mittel-Blockierstellung (Fig. 3) und in eine Auslenk-Blockierstellung (Fig. 4) bringbar.

Das Blockierelement 7 kommt also sowohl beim Anfahren der Mittelstellung als auch beim Anfahren der Auslenkstellung des Stellelements 5 in blockierenden Eingriff mit dem Stellelement 5.

In besonders bevorzugter Ausgestaltung ist es vorgesehen, daß eine Verstellung des Blockierelements 7 von der Auslenk-Blockierstellung in die Mittel-Blockierstellung eine Verstellung des Stellelements 5 von der Auslenkstellung in die Mittelstellung bewirkt. Dies entspricht vorliegend einem Übergang von der in Fig. 4 dargestellten Situation auf die in Fig. 3 dargestellte Situation.

Um die Rückstellung des Stellelements 5 von der Auslenkstellung in die Mittelstellung realisieren zu können, ist es notwendig, daß jedenfalls der dem Stellelement 5 zugeordnete Antriebsstrang nicht selbsthemmend ausgestaltet ist. Andernfalls würde das Stellelement 5 die Rückstellung entsprechend blockieren.

Alternativ oder zusätzlich kann es auch vorgesehen sein, daß der dem Blockierelement 7 zugeordnete Antriebsstrang nicht selbsthemmend ausgestaltet ist. Damit ist es in vorteilhafter Weise denkbar, daß das Stellelement 5 aus der in Fig. 4 dargestellten Auslenkstellung heraus in die in Fig. 2 dargestellte Ausgangsstellung überführbar ist, was gleichzeitig zu einer Überführung des Blockierelements 7 von der Auslenk-Blockierstellung in die Mittel-Blockierstellung führt.

Die obige, nicht selbsthemmende Ausgestaltung des dem Stellelement 5 zugeordneten Antriebsstrangs führt noch zu einem weiteren interessanten Effekt. Aus der Mittelstellung heraus läßt sich das Stellelement 5 nämlich grundsätzlich von dem Blockierelement 7 in die Auslenkstellung verstellen. Diese Betriebsweise führt zu einer ganz besonders einfachen Ansteuerung der Steuereinheit.

Die oben erläuterte Wechselwirkung zwischen Blockierelement 7 und Stellelement 5 läßt sich durch eine spezielle Ausgestaltung des Blockierelements 7 einerseits und des Stellelements 5 andererseits erreichen, die für eine gewisse "Verzahnung" zwischen diesen beiden Elementen 7, 5 sorgt.

Bei den dargestellten und insoweit bevorzugten Ausführungsbeispielen weist das Stellelement 5 eine in bezogen auf die Stellelementachse 4 radialer Richtung offene, maulartige Ausformung 8 auf, in die das Blockierelement 7 beim Anfahren der Auslenkstellung hineinläuft und mit der das Blockierelement 7 beim Erreichen der Auslenkstellung in blockierenden Eingriff kommt (Fig. 4).

Es läßt sich einer Zusammenschau der Fig. 4 und 3 entnehmen, daß sich das Blockierelement 7 bei seiner Verstellung von der Auslenk-Blockierstellung (Fig. 4) in die Mittel-Blockierstellung (Fig. 3) aus der maulartigen Ausformung herausdreht und dabei das Stellelement 5 in die Mittelstellung verstellt.

Hier und vorzugsweise ist das Stellelement 5 am Rande der maulartigen Ausformung 8 mit einer Blockierfläche 9 ausgestattet, die beim Anfahren der Mittelstellung - aus der Ausgangsstellung heraus - in blockierenden Eingriff mit dem Blockierelement 7 kommt.

Hier und vorzugsweise ist es ferner so, daß das Blockierelement 7 länglich ausgestaltet ist und um eine quer zu seiner Längserstreckung angeordnete Schwenkachse 6 schwenkbar ist. Dabei sind die Schwenkachsen 4, 6 des Stellelements 5 und des Blockierelements 7 parallel zueinander ausgerichtet.

Interessant ist noch die Tatsache, daß das Blockierelement 7 bei einer Verstellung des Stellelements 5 von der Mittelstellung in die Ausgangsstellung in seiner Mittel-Blockierstellung verbleibt und vorzugsweise auf einer bezogen auf die Schwenkachse 4 des Stellelements 5 radialen Rückenfläche 10 des Stellelements 5 entlang gleitet.

In bevorzugter Ausgestaltung sind sowohl dem Blockierelement 7 als auch dem Stellelement 5 jeweils ein Antriebsmotor 11, 12 zugeordnet, wobei die Antriebswellen 11a, 12a der beiden Antriebsmotoren 11, 12 zueinander parallel ausgerichtet sind. Dies ist bei dem in den Fig. 5 bis 7 dargestellten Ausführungsbeispiel der Fall. Hier und vorzugsweise ist es ferner so, daß die beiden Antriebsmotoren 11, 12 unmittelbar nebeneinander angeordnet sind, was insgesamt zu einer besonders kompakten Ausgestaltung führt.

Für die Ausgestaltung des Stellelements 5 sind zahlreiche vorteilhafte Varianten denkbar. In besonders bevorzugter Ausgestaltung ist das Stellelement 5 als Steuerwelle ausgestaltet, wobei, vorzugsweise, sich die Steuerwelle 5 mit ihrer Steuerwellenachse 4 entlang der Flachseite 13 des Kraftfahrzeugschlosses erstreckt. Sofern das Kraftfahrzeugschloß sich entlang zweier Flachseiten erstreckt, die miteinander einen Winkel einschließen, ist es hier vorgesehen, daß sich die Steuerwelle 5 mit ihrer Steuerwellenachse 4 entlang der Flachseite des die Steuerwelle 4 aufnehmenden Abschnitts des Kraftfahrzeugschlosses erstreckt.

Die obige Ausrichtung der Steuerwelle 5 führt zu einem einfachen und insbesondere kompakten Aufbau.

Im Sinne einer bestmöglichen Abschirmung der motorischen Komponenten 11, 12 des Steuerantriebs ist vorzugsweise ein Elektrokomponententräger 14 zur Aufnahme dieser motorischen Komponenten 11, 12 vorgesehen. Der Elektrokomponententräger 14 ist gegenüber dem Kraftfahrzeugschloß im übrigen bzw. gegenüber dem Steuerantrieb im übrigen bis auf für mechanische Antriebsverbindungen, insbesondere für den Antrieb des Stellelements 5, notwendige Durchbrechungen gekapselt. Das vorliegend weite Verständnis des Begriffs "gekapselt" wurde weiter oben bereits angesprochen.

Bei der Darstellung in den Fig. 5 und 7 ist der Elektrokomponententräger 14 ohne Deckel 14a dargestellt. Dieser Deckel 14a läßt sich von oben, wie in Fig. 6 gezeigt, aufsetzen. Hier und vorzugsweise dichtet der Deckel 14a entlang einer Dichtlinie 15. In besonders bevorzugter Ausgestaltung ist der Deckel 14a mit dem Elektrokomponententräger 14 im übrigen entlang der Dichtlinie 15 verklebt. Grundsätzlich kann der Deckel 14a aber auch aufgepreßt, aufgeklipst o. dgl. sein.

Für die Verstellung der Schloßmechanik 3 in die verschiedenen Funktionszustände ist die Schloßmechanik 3 mit mindestens einem verstellbaren Funktionselement 16 ausgestattet, das in entsprechende Funktionsstellungen verstellbar ist. Zur Verstellung des mindestens eines Funktionselements 16 und damit zur Einstellung verschiedener Funktionszustände der Schloßmechanik 3 dient der vorschlagsgemäße Steuerantrieb.

Eine besonders gut auf die vorschlagsgemäße Realisierung der Steuerwelle 5 abgestimmte Variante sieht vor, daß mindestens ein Funktionselement 16 als federelastisch biegbarer Draht oder Streifen ausgestaltet ist und so als Biege-Funktionselement federelastisch in unterschiedliche Funktionsstellungen biegbar ist. In den Fig. 2 und 3 sind zwei noch zu erläuternde Funktionsstellungen gezeigt. Eine Zusammenschau der Fig. 2 und 3 zeigt, daß die Verstellung des Funktionselements 5 auf ein federelastisches Biegen desselben zurückgeht. Dieser Effekt sowie das Auslösen dieser Verstellung wird weiter unten im Detail erläutert. In besonders bevorzugter Ausgestaltung ist es so, daß sich das der Steuerwelle 5 zugeordnete Funktionselement 16 an der Steuerwelle 5, insbesondere an einem Steuernocken 5a der Steuerwelle 5, abstützt, so daß durch eine Verstellung der Steuerwelle 5 das Funktionselement 16 auslenkbar ist.

Für das manuelle Ausheben der Sperrklinke 2 ist die Schloßmechanik 3 mit einem schwenkbaren Außenbetätigungshebel 17 und ggf. mit einem schwenkbaren Innenbetätigungshebel 18 ausgestattet. Die Betätigung dieser beiden Hebel 17, 18 ist je nach Schloßzustand mit einem Ausheben der Sperrklinke 2 oder eben nur mit einem Leerhub verbunden. Diese Zusammenhänge wurden im einleitenden Teil der Beschreibung erläutert.

Bei den dargestellten und insoweit bevorzugten Ausführungsbeispielen stellt das Funktionselement 16 selbst eine schaltbare Kupplung zwischen dem Außenbetätigungshebel 14 und dem Innenbetätigungshebel 18 einerseits und der Sperrklinke 2 andererseits bereit. Hierfür ist es vorzugsweise vorgesehen, daß die Sperrklinke 2 oder ein mit der Sperrklinke 2 gekoppelter Hebel eine Sperrklinken-Mitnehmerkontur 19 aufweist, wobei weiter vorzugsweise der Außenbetätigungshebel 17 oder ein mit dem Außenbetätigungshebel 17 gekoppelter Hebel eine Außenbetätigungs-Mitnehmerkontur 20 aufweist. Dabei ist die Anordnung bei den dargestellten Ausführungsbeispielen so getroffen, daß bei in der Funktionsstellung "Entriegelt" befindlichem Funktionselement 16 der Außenbetätigungshebel 17 über die Außenbetätigungs-Mitnehmerkontur 20, das Funktionselement 16 und die Sperrklinken-Mitnehmerkontur 19 mit der Sperrklinke 2 gekoppelt ist. Diese Funktionsstellung ist in Fig. 2 zu erkennen.

Ferner ist es vorzugsweise vorgesehen, daß im Funktionszustand "Verriegelt" das Funktionselement 16 außer Eingriff jedenfalls von der Außenbetätigungs-Mitnehmerkontur 20 steht, so daß der Außenbetätigungshebel 17 von der Sperrklinke 2 entkoppelt ist. Die Funktionsstellung "Verriegelt" ist in Fig. 3 dargestellt.

Es läßt sich der Darstellung in Fig. 2 entnehmen, daß ein Schwenken des Außenbetätigungshebels 17 von oben gesehen rechts herum dazu führt, daß die Außenbetätigungs-Mitnehmerkontur 20 in Eingriff mit dem Funktionselement 16 kommt und eine Kraft auf das Funktionselement 16 senkrecht zur Erstreckungsrichtung des Funktionselements 16 an der Eingriffsstelle ausübt. Dies führt dazu, daß das Funktionselement 16 auf die Sperrklinken-Mitnehmerkontur 19 wirkt, so daß die Sperrklinke 2 verstellt, hier ausgehoben, wird.

Bei den dargestellten Ausführungsbeispielen ist neben dem Außenbetätigungshebel 17 zusätzlich ein Innenbetätigungshebel 18 vorgesehen. Entsprechend ist es zusätzlich vorzugsweise vorgesehen, daß der Innenbetätigungshebel 18 oder ein mit dem Innenbetätigungshebel 18 gekoppelter Hebel eine Innenbetätigungs-Mitnehmerkontur 21 aufweist. Hier ist bei in der Funktionsstellung "Entriegelt" befindlichem Funktionselement 16 der Innenbetätigungshebel 18 über die Innenbetätigungs-Mitnehmerkontur 21, das Funktionselement 16 und die Sperrklinken-Mitnehmerkontur 19 mit der Sperrklinke 2 gekoppelt. Die Sperrklinke 2 läßt sich also über den Innenbetätigungshebel 18 ausheben.

Es darf noch darauf hingewiesen werden, dass bei dem in den Fig. 5 bis 7 dargestellten und insoweit bevorzugten Ausführungsbeispiel der Elektrokomponententräger 14 das Blockierelement 7 und die hier vorhandene, maulartige Ausformung 8 aufnimmt. Dies führt zu einer besonders kompakten und gleichzeitig robusten Ausgestaltung.

## Patentansprüche

1. Steuerantrieb für ein Kraftfahrzeugschloß, wobei das Kraftfahrzeugschloß mit den Schließelementen Schloßfalle (1) und Sperrklinke (2) sowie mit einer Schloßmechanik (3) ausgestattet ist, wobei die Schloßmechanik (3) im montierten Zustand in verschiedene Funktionszustände wie "Entriegelt", "Verriegelt", "Diebstahlgesichert" oder "Kindergesichert" mittels des Steuerantriebs bringbar ist und wobei der Steuerantrieb ein motorisch um eine Schwenkachse (4) schwenkbares Stellelement (5) aufweist, das in entsprechende Steuerstellungen bringbar ist, wobei das Stellelement (5) in die hinsichtlich einer Schwenkbewegung des Stellelements (5) hintereinander liegenden Stellungen Ausgangsstellung, Mittelstellung und Auslenkstellung bringbar ist und wobei zum Anfahren von mindestens einer Stellung des Stellelements (5) im Blockbetrieb ein motorisch um eine Schwenkachse schwenkbares Blockierelement (7) vorgesehen ist, **dadurch gekennzeichnet,**
**daß** das Stellelement (5) ausgehend von der Ausgangsstellung mittels des Blockierelements (7) in der Mittelstellung und der Auslenkstellung blockierbar ist und daß das Blockierelement (7) hierfür in eine Mittel-Blockierstellung und in eine Auslenk-Blockierstellung bringbar ist.

2. Steuerantrieb nach Anspruch 1, **dadurch gekennzeichnet, daß** eine Verstellung des Blockierelements (7) von der Auslenk-Blockierstellung in die Mittel-Blockierstellung eine Verstellung des Stellelements (5) von der Auslenkstellung in die Mittelstellung bewirkt.

3. Steuerantrieb nach Anspruch 1 oder 2, **dadurch gekennzeichnet, daß** der dem Stellelement (5) zugeordnete Antriebsstrang und/oder der dem Blockierelement (7) zugeordnete Antriebsstrang nicht selbsthemmend ausgestaltet ist bzw. sind.

4. Steuerantrieb nach einem der vorhergehenden Ansprüche, **dadurch gekennzeichnet, daß** das Stellelement (5) eine in radialer Richtung offene, maulartige Ausformung (8) aufweist, in die das Blockierelement (7) beim Anfahren der Auslenkstellung hineinläuft und mit der das Blockierelement (7) beim Erreichen der Auslenkstellung in blockierenden Eingriff kommt.

5. Steuerantrieb nach einem der vorhergehenden Ansprüche, **dadurch gekennzeichnet, daß** sich das Blockierelement (7) bei seiner Verstellung von der Auslenk-Blockierstellung in die Mittel-Blockierstellung aus der maulartigen Ausformung (8) herausdreht und dabei das Stellelement (5) in die Mittelstellung verstellt.

6. Steuerantrieb nach einem der vorhergehenden Ansprüche, **dadurch gekennzeichnet, daß** das Stellelement (5) am Rande der maulartigen Ausformung (8) eine Blockierfläche (9) aufweist, die beim Anfahren der Mittelstellung in blockierenden Eingriff mit dem Blockierelement (7) kommt.

7. Steuerantrieb nach einem der vorhergehenden Ansprüche, **dadurch gekennzeichnet, daß** das Blockierelement (7) länglich ausgestaltet ist und um eine quer zu seiner Längserstreckung angeordnete Schwenkachse (6) schwenkbar ist.

8. Steuerantrieb nach einem der vorhergehenden Ansprüche, **dadurch gekennzeichnet, daß** die Schwenkachse (6) des Blockierelements (7) und des Stellelements (5) parallel zueinander ausgerichtet sind.

9. Steuerantrieb nach einem der vorhergehenden Ansprüche, **dadurch gekennzeichnet, daß** dem Blockierelement (7) und dem Stellelement (5) jeweils ein Antriebsmotor (11, 12) zugeordnet sind und daß die Antriebswellen (11a, 12a) der beiden Antriebsmotoren (11, 12) zueinander parallel ausgerichtet sind, vorzugsweise, daß die beiden Antriebsmotoren (11, 12) unmittelbar nebeneinander angeordnet sind.

10. Steuerantrieb nach einem der vorhergehenden Ansprüche, **dadurch gekennzeichnet, daß** die Grundstellung des Stellelements (5) dem Schloßzustand "entriegelt", die Mittelstellung dem Schloßzustand "verriegelt" und die Auslenkstellung dem Schloßzustand "diebstahlgesichert" entspricht.

11. Steuerantrieb nach einem der vorhergehenden Ansprüche, **dadurch gekennzeichnet, daß** das Stellelement (5) als Steuerwelle ausgestaltet ist und daß sich die Steuerwelle (5) mit ihrer Steuerwellenachse (4) entlang der Flachseite (13) des Kraftfahrzeugschlosses bzw. entlang der Flachseite (13) des die Steuerwelle (5) aufnehmenden Abschnitts des Kraftfahrzeugschlosses erstreckt.

12. Steuerantrieb nach einem der vorhergehenden Ansprüche, **dadurch gekennzeichnet, daß** ein Elektrokomponententräger (14) zur Aufnahme der motorischen Komponenten (11, 12) des Steuerantriebs vorgesehen ist, der gegenüber dem Kraftfahrzeugschloß im übrigen bis auf für mechanische Antriebsverbindungen, insbesondere für den Antrieb des Stellelements (5), notwendige Durchbrechungen gekapselt ist.

13. Steuerantrieb nach Anspruch 12, **dadurch gekennzeichnet, daß** der Elektrokomponententräger (14) das Blockierelement (7) und die ggf. vorhandene, maulartige Ausformung (8) aufnimmt.

## Claims

1. Control drive for a motor vehicle lock, wherein the motor vehicle lock is equipped with the locking elements of a lock latch (1) and a pawl (2), and with a lock mechanism (3), wherein it is possible for the lock mechanism (3) in the fitted state to be moved into different functional states, such as "unlocked", "locked", "anti-theft locked" or "child-safety locked" by means of the control drive, and wherein the control drive has an adjustment element (5) which is pivotable in a motorized manner about a pivot axis (4) and can be moved into corresponding control positions, wherein the adjustment element (5) can be moved into the positions of starting position, central position and deflection position, which positions lie one behind another with respect to a pivoting movement of the adjustment element (5), and wherein, in order to approach at least one position of the adjustment element (5) in the blocking mode, a blocking element (7) which is pivotable in a motorized manner about a pivot axis is provided, **characterized in that** the adjustment element (5), starting from the starting position, can be blocked in the central position and the deflection position by means of the blocking element (7), and **in that**, for this purpose, the blocking element (7) can be moved into a central blocking position and into a deflection blocking position.

2. Control drive according to Claim 1, **characterized in that** an adjustment of the blocking element (7) from the deflection blocking position into the central blocking position brings about an adjustment of the adjustment element (5) from the deflection position into the central position.

3. Control drive according to Claim 1 or 2, **characterized in that** the drive train assigned to the adjustment element (5) and/or the drive train assigned to the blocking element (7) are/is not of self-locking design.

4. Control drive according to one of the preceding claims, **characterized in that** the adjustment element (5) has a mouth-like formation (8) which is open in the radial direction and into which the blocking element (7) runs upon approaching the deflection position and with which the blocking element (7) comes into blocking engagement upon reaching the deflection position.

5. Control drive according to one of the preceding claims, **characterized in that** the blocking element (7), when the latter is adjusted from the deflection blocking position into the central blocking position, rotates out of the mouth-like formation (8) and, in the process, adjusts the adjustment element (5) into the central position.

6. Control drive according to one of the preceding claims, **characterized in that** the adjustment element (5) has, at the edge of the mouth-like formation (8), a blocking surface (9) which, on approaching the central position, comes into blocking engagement with the blocking element (7).

7. Control drive according to one of the preceding claims, **characterized in that** the blocking element (7) is of elongate design and is pivotable about a pivot axis (6) arranged transversely with respect to the longitudinal extent thereof.

8. Control drive according to one of the preceding claims, **characterized in that** the pivot axis (6) of the blocking element (7) and of the adjustment element (5) are oriented parallel to each other.

9. Control drive according to one of the preceding claims, **characterized in that** the blocking element (7) and the adjustment element (5) are assigned a respective driving motor (11, 12), and **in that** the drive shafts (11a, 12a) of the two driving motors (11, 12) are oriented parallel to each other, preferably **in that** the two driving motors (11, 12) are arranged directly next to each other.

10. Control drive according to one of the preceding claims, **characterized in that** the basic position of the adjustment element (5) corresponds to the lock state of "unlocked", the central position corresponds to the lock state of "locked" and the deflection position corresponds to the lock state of "anti-theft locked".

11. Control drive according to one of the preceding claims, **characterized in that** the adjustment element (5) is designed as a control shaft, and **in that** the control shaft (5) extends with the control shaft axis (4) thereof along the flat side (13) of the motor vehicle lock or along the flat side (13) of that section of the motor vehicle lock which receives the control shaft (5).

12. Control drive according to one of the preceding claims, **characterized in that** an electric component carrier (14) is provided for accommodating the motor components (11, 12) of the control drive, the electric component carrier furthermore being encapsulated in relation to the motor vehicle lock except for apertures necessary for mechanical driving connections, in particular for driving the adjustment element (5).

13. Control drive according to Claim 12, **characterized in that** the electric component carrier (14) accommodates the blocking element (7) and the optionally present mouth-like formation (8).

## Revendications

1. Entraînement de commande pour une serrure de véhicule automobile, la serrure de véhicule automobile étant munie des éléments de fermeture constitués par le pêne (1) et le cliquet d'arrêt (2) et d'un mécanisme de serrure (3), le mécanisme de serrure (3), dans l'état monté, pouvant être amené dans différents états fonctionnels tels que "déverrouillé", "verrouillé", "protection antivol" ou "sécurité enfant" au moyen de l'entraînement de commande, et l'entraînement de commande présentant un élément de réglage (5) pouvant pivoter au moyen d'un moteur autour d'un axe de pivotement (4), lequel peut être amené dans des positions de commande correspondantes, l'êlément de réglage (5) pouvant être amené dans les positions disposées les unes derrière les autres par rapport à un mouvement de pivotement de l'élément de réglage (5), à savoir la position de départ, la position centrale et la position déviée, et pour l'entrée dans au moins une position de l'élément de réglage (5) en mode bloqué, un élément de blocage (7) pouvant pivoter au moyen d'un moteur autour d'un axe de pivotement étant prévu,
**caractérisé en ce que**
l'élément de réglage (5) peut être bloqué à partir de la position de départ au moyen de l'élément de blocage (7) dans la position centrale et dans la position déviée et **en ce que** l'élément de blocage (7) peut à cet effet être amené dans une position de blocage centrale et dans une position de blocage déviée.

2. Entraînement de commande selon la revendication 1, **caractérisé en ce qu'**un réglage de l'élément de blocage (7) de la position de blocage déviée dans la position de blocage centrale provoque un déplacement de l'élément de réglage (5) de la position déviée dans la position centrale.

3. Entraînement de commande selon la revendication 1 ou 2, **caractérisé en ce que** la chaîne cinématique associée à l'élément de réglage (5) et/ou la chaîne cinématique associée à l'élément de blocage (7) est/sont configurée(s) de manière non autobloquante.

4. Entraînement de commande selon l'une quelconque des revendications précédentes, **caractérisé en ce que** l'élément de réglage (5) présente une formation de type mors (8), ouverte dans la direction radiale, dans laquelle l'élément de blocage (7) entre lors de l'entrée dans la position déviée et avec laquelle l'élément de blocage (7) vient en prise de blocage lorsque la position déviée est atteinte.

5. Entraînement de commande selon l'une quelconque des revendications précédentes, **caractérisé en ce que** l'élément de blocage (7), lors de son déplacement de la position de blocage déviée dans la position de blocage centrale, tourne hors de la formation de type mors (8) et déplace ainsi l'élément de réglage (5) dans la position centrale.

6. Entraînement de commande selon l'une quelconque des revendications précédentes, **caractérisé en ce que** l'élément de réglage (5) présente au bord de la formation de type mors (8) une surface de blocage (9) qui, lors de l'entrée dans la position centrale, vient en engagement de blocage avec l'élément de blocage (7).

7. Entraînement de commande selon l'une quelconque des revendications précédentes, **caractérisé en ce que** l'élément de blocage (7) est configuré sous forme allongée et peut pivoter autour d'un axe de pivotement (6) disposé transversalement à son étendue longitudinale.

8. Entraînement de commande selon l'une quelconque des revendications précédentes, **caractérisé en ce que** l'axe de pivotement (6) de l'élément de blocage (7) et de l'élément de réglage (5) sont orientés parallèlement l'un à l'autre.

9. Entraînement de commande selon l'une quelconque des revendications précédentes, **caractérisé en ce que** l'élément de blocage (7) et l'élément de réglage (5) sont associés à chaque fois à un moteur d'entraînement (11, 12) et **en ce que** les arbres d'entraînement (11a, 12a) des deux moteurs d'entraînement (11, 12) sont orientés parallèlement l'un à l'autre, de préférence **en ce que** les deux moteurs d'entraînement (11, 12) sont disposés directement l'un à côté de l'autre.

10. Entraînement de commande selon l'une quelconque des revendications précédentes, **caractérisé en ce que** la position de base de l'élément de réglage (5) correspond à l'état de la serrure "déverrouillé", la position centrale correspond à l'état de la serrure "verrouillé" et la position déviée correspond à l'état de la serrure "protection antivol".

11. Entraînement de commande selon l'une quelconque des revendications précédentes, **caractérisé en ce que** l'élément de réglage (5) est réalisé sous forme d'arbre de commande et **en ce que** l'arbre de commande (5) s'étend avec son axe d'arbre de commande (4) le long du côté plat (13) de la serrure du véhicule automobile ou le long du côté plat (13) de la section de la serrure du véhicule automobile recevant l'arbre de commande (5).

12. Entraînement de commande selon l'une quelconque des revendications précédentes, **caractérisé en ce qu'**un support de composants électriques (14) est prévu pour recevoir les composants de moteur (11, 12) de l'entraînement de commande, lequel est en outre encapsulé par rapport à la serrure du véhicule automobile à l'exception des orifices nécessaires pour les connexions d'entraînement mécaniques, en particulier pour l'entraînement de l'élément de réglage (5).

13. Entraînement de commande selon la revendication 12, **caractérisé en ce que** le support de composants électriques (14) reçoit l'élément de blocage (7) et la formation de type mors (8), éventuellement présente.
